# EUROPÄISCHE PATENTSCHRIFT

(11) **EP 2 513 491 B1**
(45) Veröffentlichungstag und Bekanntmachung des Hinweises auf die Patenterteilung: **28.05.2014**
(21) Anmeldenummer: 10784445.8
(22) Anmeldetag: 09.11.2010
(51) Int. Cl.: F15B 11/044

(54) **VENTILANORDNUNG ZUR ANSTEUERUNG EINES VERBRAUCHERS**
VALVE ARRANGEMENT FOR ACTUATING A LOAD
SYSTEME DE VANNE POUR COMMANDER UN CONSOMMATEUR

(30) Priorität: 15.12.2009 DE 102009058371
(43) Veröffentlichungstag der Anmeldung: 24.10.2012
(73) Patentinhaber: Hydac Filtertechnik GmbH, 66280 Sulzbach/Saar (DE)
(72) Erfinder: RUEB, Winfried, 79761 Waldshut-Tiengen (DE)
(74) Vertreter: Bartels, Martin Erich Arthur
(86) Internationale Anmeldenummer: PCT/EP2010/006814
(87) Internationale Veröffentlichungsnummer: WO 2011/072778

(56) Entgegenhaltungen:
- EP-A1- 0 464 305
- DE-A1-102005 013 823
- DE-A1-102007 020 558
- US-A- 5 701 933

## Beschreibung

Die Erfindung betrifft eine hydraulische Ventilanordnung zur Ansteuerung eines Verbrauchers mit einem als Zulaufdrossel wirkenden, stetig verstellbaren Wegeventil, über das ein Pumpenanschluß mit Verbraucheranschlüssen verbindbar ist, wobei der Verbraucher über Arbeitsleitungen an das Wegeventil angeschlossen ist und ein Ablaufvolumenstrom eines Druckmittels von dem Verbraucher über eine Drosseleinrichtung in Abhängigkeit eines Lastsignals des Verbrauchers einstellbar ist, wobei die Drosseleinrichtung von einen vom dem Lastsignal abgeleiteten Staudruck einstellbar ist.

Ventilanordnungen werden in der Mobilhydraulik von Arbeitsmaschinen beispielsweise zur Ansteuerung von einfach oder doppelt wirkenden Verbrauchern oder von Drehwerken, wie beispielsweise von Hydromotoren und Krafthebern, verwendet. Dabei ist in zu dem jeweiligen Verbraucher führenden Arbeitsleitungen jeweils eine Drosseleinrichtung eingeknüpft, über die der zu- oder ablaufende Hydraulikölvolumenstrom drosselbar ist.

Zur Drosselung des Druckmittelzulaufs und des Druckmittelablaufs sind in den Arbeitsleitungen je eine Ventildrossel angeordnet, deren Ventilglieder mechanisch gekoppelt sind. Das Verhältnis der Zulauf- und Ablauföffnung der Ventildrosseln ist durch die mechanische Koppelung der Öffnungskanten des gemeinsamen Ventilschiebers vorgegeben, so dass einer bestimmten Einstellung der jeweiligen Ventildrossel ein bestimmter Druckverlust in der Ablaufleitung entspricht. Dieser Druckverlust ist insbesondere beim Anschluß von einfach wirkenden Verbrauchern unerwünscht, da er keine sinnvolle Funktion darstellt. Der Druckverlust führt zu Energieverlusten, zu einem Anstieg der Druckmitteltemperatur und gegebenenfalls zu einem vorzeitigen Verschleiß der Ventildrossel.

Es ist des weiteren bekannt, für hydraulische Verbraucher mit ziehender Lastrichtung diese jeweils mit einem Senkbremsventil in der zugeordneten Arbeitsleitung zu versehen oder in zumindest der, den Kolbenraum mit Druckmittel versorgenden Arbeitsleitung das Senkbremsventil einzusetzen. Werden solche Senkbremsventile direkt an einen Arbeitszylinder angebaut, so läßt sich damit wirkungsvoll eine Berstsicherung der betreffenden Arbeitsleitung vornehmen. Bei einem Leck der Arbeitsleitung kann dabei ein Rückschlag-Sitzventil die Arbeitsleitung abdichten. Der Arbeitszylinder bleibt dann stehen. Solche Senkbremsventile werden von einem Druckmitteldruck in der korrespondierenden Arbeitsleitung geöffnet und von einem Stellglied, wie etwa einer Druckfeder, wieder geschlossen.

Senkbremsventile verhindern neben einem unkontrollierten Absacken einen Füllungsmangel auf der Zulaufseite und somit Kavitation. In einer Arbeitsphase oder Hebephase eines Arbeitszylinders wird das Senkbremsventil durch ein Rückschlagventil umgangen. Die Durchströmung des Rückschlagventils bedingt allerdings hohe Druckverluste. Zudem ergeben sich Instabilitäten im Betrieb. Um solche Erscheinungen auszuschließen, ist das Druckmittel oft mit sehr hohen Drücken, z.B. 70 bar, vorzuspannen. Dies bedingt beispielsweise bei einem Hydrozylinder, der zum Heben von Lasten eingesetzt ist, dass selbst bei einem Senkvorgang die Last gedrückt werden muß, obwohl diese ohne Vorspannung des Druckmittels von allein sinken würde.

Eine Möglichkeit, solche Systeme zu stabilisieren, ist die Anwendung von Rohrbruchsicherungsventilen, die mit einem proportionalen Steuerventilverhalten ausgelegt sind und beispielsweise mit einem Ansteuerdruck eines Wegeventils angesteuert werden. Deren Öffnungssignal ist nicht mit der jeweiligen Last oder einem Lastdruck gekoppelt, so dass keinerlei Instabilitäten auftreten können. Jedoch ist von Nachteil, dass es einer zusätzlichen Ansteuerleitung zu einem unter Umständen entferntdiegenden Arbeitszylinder bedarf. Die Kosten für ein dahingehendes Steuersystem sind daher insbesondere für kleine Arbeitsmaschinen nicht akzeptabel. Einfache Arbeitsmaschinen, wie Minibagger od. dgl., haben mechanisch betätigte Wegeventile, bei denen kein Ansteuerdruck für Rohrbruchsicherungsventile abgreifbar ist. Deshalb ist das klassische Senkbremsventil die Standardlösung beim Bremsen von Lasten in Zusammenarbeit mit mechanisch betätigten Steuerschiebern.

In Abhängigkeit von dem jeweiligen Einsatzzweck einer betreffenden Ventilanordnung ist es wünschenswert, insbesondere bei kleinen Arbeitsmaschinen aus Kostengründen die Senkbremsfunktion in das Wegeventil zu integrieren. Die DE 10 2005 013 823 A1 beschreibt eine derartige Ventilanordnung. Allerdings ist die Funktionalität und Sicherheit dieser Ventilanordnung abhängig von elektronischen Sensoren sowie einer elektronischen Steuer- und Regeleinrichtung.

Eine Ventilanordnung der eingangs beschriebenen Art ist aus DE 10 2007 020 558 A1 bekannt geworden. Die bekannte Ventilanordnung dient zur Druckmittelversorgung eines hydraulischen Verbrauchers mit einem Wegeventil, das eine den Druckmittelvolumenstrom vorgebende Zulaufmessblende und ein Richtungsteil aufweist. Dem Wegeventil ist eine Individual-Druckwaage zugeordnet. In einem Rücklauf vom Verbraucher ist ein Senkbremsventil vorgesehen, das in Öffnungsrichtung von einem Pilotdruck beaufschlagt ist und dem ein in Richtung zum Verbraucher öffnendes Rückschlagventil parallel geschaltet ist, wobei der Pilotdruck in einem Kanal zwischen der Druckwaage und dem Richtungsteil abgegriffen ist. Der Kanal ist ein Bogenkanal zwischen einem Druckwaagenausgang und jeweils einer Zwischenkammer eines vorlauf- bzw. rücklaufseitigen Richtungsteils des Wegeventils. Hierbei kann sowohl im Vorlauf als auch im Ablauf ein Senkbremsventil vorgesehen und beide vom gleichen Pilotdruck beaufschlagt sein. Die bekannte Ventilanordnung ist vorzugsweise ein Wegeventilelement eines Mobilsteuerblocks.

Der Erfindung liegt die Aufgabe zugrunde, eine Ventilanordnung zur Ansteuerung eines Verbrauchers anzugeben, deren Ansteuersignal eines Bremsventils von Zylinderdrücken oder Drücken an einem sonstigen Verbraucher entkoppelt ist, wobei eine hohe Betriebssicherheit und ein verbessertes Schaltverhalten gewährleistet sein sollen.

Eine dahingehende Aufgabe löst eine hydraulische Ventilanordnung mit den Merkmalen des Patentanspruches 1 in seiner Gesamtheit. Gemäß dem kennzeichnenden Teil von Patentanspruch 1 ist die Drosseleinrichtung über eine hydraulische Schaltung, welche Größe und Richtung eines Druckmittelstroms zu dem Verbraucher detektiert, angesteuert.

Erfindungsgemäß ist eine Einrichtung vorgesehen, die die Größe und die Richtung des Druckmittelstromes in der Ventilanordnung zu dem Verbraucher detektiert. Dadurch ist es ermöglicht, dass dem Staudrucksignal für den Bremsschieber ein Signal dieser Einrichtung zur Messung der Größe und Richtung des Druckmittelstromes überlagert wird.

Die dahingehende Einrichtung erkennt beispielsweise die Schaltstellung des Steuerschiebers des Wegeventils..Wird der Steuerschieber aus einer Schaltstellung, die einer Arbeitsstellung des Verbrauchers entspricht, zurückgeschaltet in eine Neutralposition, so wird der Bremsschieber in eine Schaltstellung durch diese Einrichtung gebracht, die einer geschlossenen Position entspricht. Die Einrichtung oder die hydraulische Schaltung, welche Größe und Richtung des Druckmittelstromes zu dem Verbraucher erkennt, wirkt mit Hilfe einer Druckteilerschaltung beim Verfahren des Bremsschiebers in eine geschlossene Position derart, dass ein von dem Ansteuerdruck für die Ventilanordnung abgeleiteter, reduzierter Druck den Bremsschieber ansteuert.

In umgekehrter Weise wird das Staudrucksignal für den Bremsschieber bei einem Verbringen des Steuerschiebers in eine Schaltstellung, die der geöffneten Position im Sinne einer Arbeitsstellung des Verbrauchers entspricht, von einem Signal der genannten Einrichtung überlagert, in dem Sinne, dass eine überproportional rasche Öffnen-Position des Bremsschiebers eingenommen wird.

Weiter ist es vorteilhaft, dass in jeder der beiden Steuerleitungen für den Steuerschieber eine derartige, auch als Bremsdetektor mit Druckteilerschaltung zu bezeichnende hydraulische Schaltung eingeknüpft ist. Weitere vorteilhafte Ausgestaltungen der erfindungsgemäßen Ventilanordnung sind Gegenstände der weiteren abhängigen Patentansprüche.

Dadurch, dass die Drosseleinrichtung von einem von einem Lastsignal oder Load-Sensing-Signal abgeleiteten Staudruck eingestellt wird, ist eine konstruktive Maßnahme getroffen, eine Mitkoppelung von Druckanstiegen in dem Verbraucher in dem Ansteuerdruck oder dem Ansteuersignal für das Bremsventil zu verhindern. Bevorzugt wird der von einem Load-Sensing-Signal abgeleitete Staudruck von einer Zumeßblende des Wegeschiebers oder Steuerkolbens eines Wegeventils abgenommen. Eine Druckwaage eines solchen Wegeventils ist in der Lage, den Staudruck korreliert mit dem Lastsignal zu erzeugen. Die Drosseleinrichtung kann als Zumeßblende, insbesondere als variable Blende, ausgebildet sein. Um einen besonders kompakten Aufbau der Ventilanordnung zu erreichen, kann es zweckmäßig sein, einen Bremsschieber eines Senkbremsventils in einen vorhandenen Steuerschieber des Wegeventils zu integrieren.

Ein Staudrucksignal stellt grundsätzlich eine physikalische Größe dar, die nur außerhalb kurzzeitiger Druckschwankungen oder Druckanstiegen in einem hydraulischen System zur Verfügung steht; anders als dies bei den Drücken selbst der Fall ist. Es handelt sich per se um ein gefiltertes Signal. Somit kann ein Standard-Wegeventil kostengünstig zu einem Wegeventil mit Lastbremsfunktion erweitert werden. Dadurch sind kurze Steuerkanäle möglich und logische Schaltstellungen des Steuerschiebers können zur Ansteuerung des Bremsschiebers genutzt werden. So kann dadurch auf einfache Weise vorgegeben werden, dass Drosselkerben des Bremsventils nur dann einen Druckmittelabfluß ermöglichen, wenn der Wegeventil-Steuerschieber aus einer neutralen Position verfahren ist. Die Drosselkerben im Inneren des Bremsventilschiebers stehen mit Durchbrüchen des Steuerschiebers in seiner inneren Durchgangsbohrung in fluidführender Verbindung. Der Bremsschieber oder Bremsventilschieber ist damit mit Staudruck auf seinen beiden Stirnseiten beaufschlagbar.

Die erfindungsgemäße Ventilanordnung verringert den Druckverlust beim Betrieb eines hydraulischen Verbrauchers in beide Strömungsrichtungen eines Druckmittels zu dem Verbraucher. Stellt sich der Verbraucher als einfach wirkender Hydraulikzylinder dar, so reduziert sich der Druckverlust beim Heben dadurch, dass kein Rückschlagventil überströmt werden muß. Zudem reduziert sich der Druckverlust beim Senken des Hydraulikzylinders, da lediglich der Druck in einer Zulaufkammer des Hydraulikzylinders berücksichtigt werden muß und eine Federkraft einer Rückstellfeder für den Bremsschieber etwa auf 1/5 des Wertes gemäß dem bisherigen Stand der Technik reduziert werden kann.

Im Folgenden wird die erfindungsgemäße hydraulische Ventilanordnung anhand verschiedener Ausführungsbeispiele näher erläutert.

Dabei zeigt die
- Fig.1: eine schematische Darstellung eines Ausführungsbeispiels einer Ventilanordnung zur Ansteuerung eines Verbrauchers mit von einem Staudruck eines LS-Wegeventils angesteuertem B remssch ieber;
- Fig.2: einen schematischen Längsschnitt durch eine erfindungsgemäße Ventilanordnung mit einem in einem Steuerschieber eines Wegeventils integrierten Bremsschieber;
- Fig.3: einen schematischen Schaltplan einer erfindungsgemäßen Ventilanordnung und einer hydraulischen Schaltung, welche Größe und Richtung eines Druckmittelstromes zu einem Verbraucher detektiert;
- Fig.4: einen teilweisen schematischen Längsschnitt durch eine Ventilanordnung mit einer hydraulischen Schaltung, welche Größe und Richtung eines Druckmittelstromes zu einem Verbraucher detektiert;
- Fig.5: ein Beispiel eines Ansteuerdruckverlaufs an einem Bremsschieber einer erfindungsgemäßen Ventilanordnung, aufgezeichnet über den Ansteuerdruck an einem Steuerschieber eines Wegeventils; und
- Fig.6: ein Beispiel betreffend die Auflösegenauigkeit der hydraulischen Schaltung zur Erkennung der Größe und Richtung des Druckmittelstromes zu/von dem Verbraucher mit einer Drukkumkehr bei dem Ansteuerdruck an einem Steuerschieber.

In der Fig.1 ist in einem schematischen Schaltplan ein Ausführungsbeispiel einer Ventilanordnung 1 zur Ansteuerung eines hydraulischen Verbrauchers 2 gezeigt. Der Verbraucher 2 ist als doppelt wirkender Hydraulikzylinder ausgebildet, zu dessen Betrieb ein Druckmittelstrom von einer Konstantstrompumpe 19 bereitgestellt ist. Die Konstantstrompumpe 19 wird von einer nicht gezeigten Verbrennungskraftmaschine einer Arbeitsmaschine, wie etwa einem Minibagger oder Radlader, angetrieben. Der Hydraulikzylinder dient beispielsweise dem Heben und Senken eines Frontarbeitswerkzeuges oder eines Baggerarmes oder Baggerlöffels od. dgl.. Es versteht sich, dass andere Anwendungsbereiche der Ventilanordnung 1 möglich sind, so etwa in einem Flurförderfahrzeug oder in bekannten hydraulischen Hubwerken.

Der Verbraucher 2 wird über ein stetig verstellbares Wegeventil 3, von dem in den Fig.1 bis 3 lediglich exemplarische Ausführungsbeispiele gezeigt sind, angesteuert. Das Wegeventil 3 ist gemäß der Darstellung in Fig.1 als 4/3-Wegeventil mit zwei Arbeitsleitungen 4,5 mit dem Verbraucher 2 fluidführend verbunden. Wenn man die Load-Sensing-Leitung in die Betrachtung mit einbezieht, handelt es sich um ein 5/3-Wegeventil. In der Arbeitsleitung 5, die in einen kolbenseitigen Arbeitsraum des Hydraulikzylinders mündet, ist ein Bremsventil 10 eingeknüpft. Das Bremsventil 10 ist direkt an den Hydraulikzylinder angebaut, um eine Rohrbruchsicherungsfunktion darstellen zu können. Ein Rückschlagventil 21 sichert die Ventilanordnung 1 bei einem etwaigen Rohrbruch vor Druckmittelverlust. Ein Senkbremsventil 20 ist, anders als beim Stand der Technik aufgezeigt, nicht direkt von einem Druckmitteldruck in der jeweils korrespondierenden Arbeitsleitung 4 (Stangenseite) geöffnet. Vielmehr ist, um die bekannten Instabilitäten solcher Steuerungen nach dem Stand der Technik zu vermeiden, ein Load-Sensing-Ventil 35 in eine zwischen der Konstantstrompumpe 19 und dem Wegeventil 3 angeordneten Druckmittelleitung eingeknüpft. Ein Staudruck p' dieses Load-Sensing-Wegeventils 35 steuert die Funktion und mithin die Schaltstellung eines Bremsschiebers 11 des Bremsventils 10 an.

Auf diese Weise ist eine Instabilität in der Ansteuerung des Bremsventils 10 und damit ein unkontrolliertes Absinken beispielsweise einer Last verhindert. Bei einem Hebevorgang des Hydraulikzylinders oder Verbrauchers 2 hingegen ist das Rückschlagventil 21 zu durchstömen, was mit entsprechenden Druckverlusten einhergeht. Es versteht sich, dass andere VentilAuslegungen mit anderer Steuerlogik gleichfalls eingesetzt werden können, um die erfindungsgemäße Funktion der offenbarten Ventilanordnung 1 darstellen zu können. Das Bremsventil 10 stellt somit eine, den Ablaufvolumenstrom 6 eines Druckmittels 7 in dem Verbraucher 2 sehr stabil steuernde Drosseleinrichtung 8 dar.

In der Fig.2 ist in einem schematischen Längsschnitt eine Ventilanordnung 1 aus einem Wegeventil 3 mit einem darin integrierten erfindungsgemäß mit einem geregelten Staudruck p' angesteuerten Bremsschieber 11 in dem Bremsventil 10 gezeigt. Die Ventilanordnung 1 weist einen Pumpen- oder Druckversorgungsanschluß P auf, einen Rücklaufanschluß R, zwei Verbraucheranschlüsse A,B sowie zwei Steueranschlüsse P'_{A} und P'_{B} und einen Lastsignal- oder Load-Sensing-Anschluß LS auf. Die Grundfunktion einer derartigen Ventilanordnung 1 ist in mehreren Voranmeldungen der Anmelderin (beispielsweise in der DE 10 2007 054 137.8 A1) offenbart, so dass im Detail hierauf nicht mehr näher eingegangen wird.

Die Ventilanordnung 1 weist einen in ihrem Gehäuse in Blickrichtung auf die Fig.2 gesehen horizontal verschiebbaren Steuerschieber 12 auf, der in seiner Neutralposition gezeigt ist. Der Steuerschieber 12 dient wiederum als Gehäuse für den darin ebenfalls in horizontaler Richtung verschiebbaren Bremsschieber 11. Der Steuerschieber 12 hat neben Zumeßblenden 9 (Fig.4) zwischen den Steueranschlüssen P'_{A} und P'_{B} und den jeweiligen Verbraucheranschlüssen A und B zwei Durchbrüche 22 in einer inneren, längsverlaufenden Durchgangsbohrung 23. Diese Durchbrüche 22 stehen in ständiger Verbindung mit Drosselkerben 24 des innen liegenden Bremsschiebers 11. Die Drosselkerben 24 können nur dann den Abfluß oder eine fluidführende Verbindung 13 zu dem Rücklaufanschluß R freigeben, wenn der Steuerschieber 12 aus der gezeigten neutralen Position in eine Arbeitsstellung bewegt wird. Zu diesem Zweck sind je ein Durchbruch 15,15' an den Enden 16 des Steuerschiebers 12 vorgesehen, an denen Stirnseiten 18 des Bremsschiebers 11 mit dem Staudruck p' verbunden werden können.

Die Fig.3 zeigt in einem schematischen Schaltplan einer erfindungsgemäßen Ventilanordnung 1 die zusätzliche Anwendung einer hydraulischen Schaltung 17, welche dem Staudrucksignal für den Bremsschieber 11 ein Signal, welches die Größe und Richtung eines Druckmittelstromes für den Verbraucher 2 abbildet, überlagert. Wie die Fig.3 weiter zeigt, ist in jeder der beiden Steuerleitungen 25,26 für den Steuerschieber 1 eine derartige, auch als Bremsdetektor mit Druckteilerschaltung zu bezeichnende hydraulische Schaltung 17 eingeknüpft. Die hydraulische Schaltung 17 gibt beim Auslenken eines nicht mittels Federelementen vorgespannten Kolbens 27 den Ansteuerdruck für den Steuerschieber 12 an den Bremsschieber 11 weiter. Bei einer Verfahrbewegung des Steuerschiebers 12 in Richtung Neutralposition bewirkt die in Fig.4 im Einzelnen dargestellte Druckteilerschaltung, dass ein vergleichsweise reduzierter Druck den Bremsschieber 11 i ansteuert. Die Drosseleinrichtung 8 oder das Bremsventil 10 werden überproportional geschlossen. Dies trägt zur Dynamik beispielsweise des in Fig.3 als Hydromotor 28 dargestellten Verbrauchers 2 bei und ergibt eine rasche Verzögerung des Hydromotors 28. Die Schaltung nach der Fig.3 offenbart des weiteren eine Druckwaage 29 stromauf der Konstantpumpe 19, die zur Druckmittelmengenabschneidung dienen kann, um Überlastungen des Hydromotors 28 zu vermeiden.

Die Fig.4 zeigt eine Ausführungsform einer hydraulischen Schaltung 17 zur Erkennung der Größe und Richtung des Druckmittelstromes für den jeweiligen Verbraucher, die zweifach, etwa an jeder Stirnseite des Steuerschiebers 12 in dem Wegeventilgehäuse ausgeführt sein kann. Die hydraulische Schaltung 17 ist in einem Längsschnitt in einer Längsmittelebene des Wegeventils 3 gezeigt, so dass nicht alle fluidführenden Verbindungen gemäß dem Schaltplan 3 aufgezeigt sind.

Die gezeigten Schaltelemente sind dabei im Wesentlichen:
- Blende D_{D1} für den Steuerschieber 12,
- Blende D_{D2} zwischen dem Steuerschieber 12 (Druck X') und der Schnappfläche A_{Sch},
- Verstelldrossel 31 des Bremsdetektorkolbens für die hydraulische Schaltung 17,
- Bremsdetektorfläche 32 (Federraum des Steuerschiebers 12),
- Schnappfläche A_{Sch} oder 33 an der hydraulischen Schaltung 17, und
- Geberdruckfläche 34.

Die Fig.5 verdeutlicht den Steuerdruck für den Bremsschieber 11, aufgetragen über den Ansteuerdruck des Steuerschiebers 12. Es bestehen lineare Abhängigkeiten bei beiden Betriebszuständen in Arbeitsstellung (a) und Bremsstellung (b) des Steuerschiebers 12. In der Arbeitsstellung (a) des Steuerschiebers 12 ist ein direkt-proportionales Verhältnis der genannten Drücke gegeben, während in der Bremsstellung oder Drosselstellung des Bremsschiebers 11 ein unterproportionaler Zusammenhang der Drücke besteht.

Die Fig.6 verdeutlicht des weiteren die Änderung des Ansteuerdruckes für den Bremsschieber 11 beim Bremsen (a) einer Last und beim Beschleunigen (b) einer Last oder eines Verbrauchers 2.

## Patentansprüche

1. Ventilanordnung zur Ansteuerung eines Verbrauchers (2), mit einem als Zulaufdrossel wirkenden, stetig verstellbaren Wegeventil (3), über das ein Pumpenanschluß (P) mit Verbraucheranschlüssen (A,B) verbindbar ist, wobei der Verbraucher (2) über Arbeitsleitungen (4,5) an das Wegeventil (3) angeschlossen ist, und ein Ablaufvolumenstrom (6) eines Druckmittels (7) von dem Verbraucher (2) über eine Drosseleinrichtung (8) in Abhängigkeit eines Lastsignals (LS) des Verbrauchers (2) einstellbar ist, wobei die Drosseleinrichtung (8) von einem von dem Lastsignal (LS) abgeleiteten Staudruck (p') einstellbar ist, **dadurch gekennzeichnet, dass** die Drosseleinrichtung (8) über eine hydraulische Schaltung (17), welche Größe und Richtung eines Druckmittelstromes (7) zu dem Verbraucher (2) detektiert, angesteuert ist.

2. Ventilanordnung nach Anspruch 1, **dadurch gekennzeichnet, dass** die Drosseleinrichtung (8) Teil eines Bremsventils (10) oder eines Bremsschiebers (11) eines Bremsventils (12) ist, und dass die Schaltung (17) bei einer Arbeitsstellung eines Steuerschiebers (12) des Wegeventils (3) den Staudruck an einer Stirnseite (18) des Bremsschiebers (11) mit einem Ansteuerdruck des Steuerschiebers (12) überlagert.

3. Ventilanordnung nach Anspruch 2, **dadurch gekennzeichnet, dass** die Schaltung (17) bei einer Verfahrbewegung des Steuerschiebers (12) von einer Arbeitsstellung in eine Neutralposition den Ansteuerdruck des Steuerschiebers (12) unterproportional an den Bremsschieber (11) weitergibt und umgekehrt.

4. Ventilanordnung nach einem der Ansprüche 2 bis 3, **dadurch gekennzeichnet, dass** in jeder der beiden Steuerleitungen (25, 26) für den Steuerschieber (1) eine hydraulische Schaltung (17) eingeknüpft ist.

5. Ventilanordnung nach einem der vorhergehenden Ansprüche, **dadurch gekennzeichnet, dass** der Staudruck (p') als Determinante für den Volumenstrom über eine Zumeßblende (9) des Wegeventils (3) dient.

6. Ventilanordnung nach einem der vorhergehenden Ansprüche, **dadurch gekennzeichnet, dass** der Staudruck (p') von einer Druckwaage (29) des Wegeventils (3) abgegriffen ist.

7. Ventilanordnung nach einem der Ansprüche 2 bis 6, **dadurch gekennzeichnet, dass** der Bremsschieber (11) in den Steuerschieber (12) des Wegeventils (3) eingebaut ist und relativ zu diesem axial verschiebbar ist.

8. Ventilanordnung nach einem der Ansprüche 2 bis 7, **dadurch gekennzeichnet, dass** der Bremsschieber (11) eine fluidführende Verbindung (13) von dem Verbraucher (2) zu einem Druckmittelbehälter (14) freigibt, wenn der Steuerschieber (12) in einer Schaltstellung ist, der einer Arbeitsstellung für den Verbraucher (2) entspricht.

9. Ventilanordnung nach einem der Ansprüche 2 bis 8, **dadurch gekennzeichnet, dass** der Bremsschieber (11) über Durchbrüche (15,15') an den Enden des Steuerschiebers (12) mit dem Staudruck (p') auf seinen beiden Stirnseiten beaufschlagbar ist.

## Claims

1. A valve arrangement for actuating a consumer (2), having an infinitely variable directional control valve (3) acting as the inlet throttle and by means of which a pump port (P) can be connected to consumer ports (A,B), the consumer (2) being connected to the directional control valve (3) by means of working lines (4,5) and a discharge volumetric flow (6) of a pressure medium (7) from the consumer (2) being adjustable by means of a throttle device (8) as a function of a load signal (LS) of the consumer (2), the throttle device (8) being adjustable by a dynamic pressure (p') derived from the load signal (LS), **characterised in that** the throttle device (8) is actuated by a hydraulic circuit (17) that detects the size and direction of a flow of pressure medium (7) to the consumer (2).

2. A valve arrangement according to Claim 1, **characterised in that** the throttle device (8) is part of a brake valve (10) or a brake slide (11) of a brake valve (12) and that, when a control spool (12) of the directional control valve (3) is in a working position, the circuit (17) superimposes the dynamic pressure on a face side (18) of the brake slide (11) with an actuating pressure of the control spool (12).

3. The valve arrangement according to Claim 2, **characterised in that** when the control spool (12) moves from a working position into a neutral position the circuit (17) passes the actuating pressure of the control spool (12) in an under-proportional manner to the brake slide (11) and vice versa.

4. The valve arrangement according to either of Claims 2 or 3, **characterised in that** a hydraulic circuit (17) is integrated into each of the two control lines (25, 26) for the control spool (1).

5. The valve arrangement according to any of the preceding claims, **characterised in that** the dynamic pressure (p') serves as the determinate for the volumetric flow via a metering orifice (9) of the directional control valve (3).

6. The valve arrangement according to any of the preceding claims, **characterised in that** the dynamic pressure (p') is tapped from a pressure compensator (29) of the directional control valve (3).

7. The valve arrangement according to any of Claims 2 to 6, **characterised in that** the brake slide (11) is built into the control spool (12) of the directional control valve (3) and can be axially displaced relative to the latter.

8. The valve arrangement according to any of Claims 2 to 7, **characterised in that** the brake slide (11) releases a fluid-conveying connection (13) from the consumer (2) to a pressure medium tank (14) when the control spool (12) is in a switching position that corresponds to a working position for the consumer (2).

9. The valve arrangement according to any of Claims 2 to 8, **characterised in that** the brake slide (11) can be supplied via breakthroughs (15, 15') with the dynamic pressure (p') at the ends of the control spool (12) on its two face sides.

## Revendications

1. Système de vanne pour la commande d'un consommateur (2) comprenant un distributeur (3) à plusieurs voies, qui agit en étranglement d'accès, qui peut être réglé constamment et par lequel un raccord (P) de pompe peut être-relié à des raccords (A, B) de consommateur, le consommateur (2) étant raccordé au distributeur (3) à plusieurs voies par des conduits (4, 5) de travail et un courant (6) d'évacuation en volume d'un fluide (7) sous pression étant réglable par le consommateur (2) par un dispositif (8) d'étranglement en fonction d'un signal (LS) de charge du consommateur (2), le dispositif (8) d'étranglement étant réglable par une pression (p') dynamique déduite du signal (LS) de charge, **caractérisé en ce que** le dispositif (8) d'étranglement est commandé par un circuit (17) hydraulique qui détecte une grandeu-r et une direction d'un courant (7) de fluide sous pression allant au consommateur (2).

2. Système de vanne suivant la revendication 1, **caractérisé en ce que** le dispositif (8) d'étranglement fait partie d'une vanne (10) de freinage ou d'un tiroir (11) de freinage d'une vanne (12) de freinage et **en ce que** le circuit (17) superpose, dans une position de travail d'un tiroir (10, 12) de commande du distributeur (3), la pression dynamique sur un côté (18) frontal du tiroir (11) de freinage à une pression de commande du tiroir (12) de commande.

3. Système de vanne suivant la revendication 2, **caractérisé en ce que**, lors d'un déplacement du tiroir (12) de commande d'une position de travail à une position neutre, le circuit (17) achemine moins que proportionnellement au tiroir (12) de freinage la pression de commande du tiroir (12) de commande et inversement.

4. Système de vanne suivant l'une des revendications 2 à 3, **caractérisé en ce qu'**un circuit (17) hydraulique est incorporé dans chacun des deux conduits (25, 26) de commande du tiroir (1) de commande.

5. Système de vanne suivant l'une des revendications précédentes, **caractérisé en ce que** la pression (p') dynamique sert à déterminer le courant en volume par un diaphragme (9) de mesure d'afflux du distributeur (3).

6. Système de vanne suivant l'une des revendications précédentes, **caractérisé en ce que** la pression (p') dynamique est prélevée par une balance (29) manométrique du distributeur (3).

7. Système de vanne suivant l'une des revendications 2 à 6, **caractérisé en ce que** le tiroir (11) de freinage est inséré dans le tiroir (12) de commande du distributeur (3) et peut coulisser axialement par rapport à celui-ci.

8. Système de vanne suivant l'une des revendications 2 à 7, **caractérisé en ce que** le tiroir (11) de freinage dégage une communication (13) fluidique allant du consommateur (2) à un réservoir (14) de fluide sous pression, lorsque le tiroir (12) de commande est dans une position de commutation qui correspond à une position de travail pour le consommateur (2).

9. Système de vanne suivant l'une des revendications 2 à 8, **caractérisé en ce que** le tiroir (11) de freinage peut, par des traversées (15, 15') aux extrémités du tiroir (12) de commande, être soumis à la pression (p') dynamique sur ses deux côtés frontaux.
